# EUROPÄISCHE PATENTSCHRIFT

(11) **EP 0 487 981 B1**
(45) Veröffentlichungstag und Bekanntmachung des Hinweises auf die Patenterteilung: **03.01.1996**
(21) Anmeldenummer: 91119405.8
(22) Anmeldetag: 14.11.1991
(51) Int. Cl.: A61J 1/00, B65D 1/20

(54) **Behälter für Lösungen zur Infusion, Perfusion und/oder vergleichbarer klinisch/medizinischer Applikationsformen**
Container for solutions for infusion, perfusion and/or comparable clinical/medical procedures
Conteneur de solutions pour injection/perfusion et/ou pour des procédés cliniques/médicaux comparables

(30) Priorität: 26.11.1990 DE 9016058 U
(43) Veröffentlichungstag der Anmeldung: 03.06.1992
(73) Patentinhaber: Dr. Franz Köhler Chemie GmbH, D-64665 Alsbach-Hähnlein (DE)
(72) Erfinder: Köhler, Gernot, Dr., W-6146 Alsbach-Hähnlein 1 (DE)
(74) Vertreter: Zinngrebe, Horst, Dr.rer.nat.

(56) Entgegenhaltungen:
- EP-A- 0 316 636
- GB-A- 1 216 534
- NL-A- 8 503 289
- US-A- 2 570 639

## Beschreibung

Die Erfindung betrifft einen Behälter für Infusions- oder dergleichen medizinische Lösungen, mit einer oberen und einer unteren Wand, die über zwei Paare einander gegenüberliegender Seitenwände miteinander verbunden sind, mit einem Auslaufstutzen, welcher durch einen Stopfen und eine Schraubkappe verschließbar ist und welcher in einem ersten Seitenwandabschnitt vorgesehen ist, der zwei erste benachbarte Seitenwände miteinander verbindet und der in Richtung einer der gegenüberliegenden Seitenwände zurückversetzt ist.

Ein derartiger Behälter ist aus der GB-A-1 216 534 bekannt.

Bei der Hämodialyse, der parenteralen Ernährung, der Organpräservation in situ, der Organkonservierung im Rahmen der Transplantationschirurgie und dergleichen werden Infusionslösungen benötigt, welche in Glasflaschen bereitgehalten sind. Diese Glasflaschen besitzen einen genormten Auslaufstutzen, der mit einem Norm-Stopfen und einer Schraubkappe verschlossen ist. Zur Entnahme wird die Glasflasche mit einer üblicherweise separaten Aufhängevorrichtung an einem Galgen mit dem Auslaufstutzen nach unten aufgehängt, wobei zur Entnahme der Flüssigkeit der Stopfen mit einem Perfusions- oder Infusionsbesteck durchstochen wird.

Um bei der Organperfusion die benötigten hohen Ausflußraten der Flüssigkeit zu erreichen, wird üblicherweise der Gummistopfen von einem weiteren, relativ dünnen Dorn zur Belüftung der Glasflasche durchbohrt. Durch diese mehrfachen Manipulationen an dem Auslaufstutzen besteht die Gefahr einer unerwünschten Flüssigkeitsleckage so wie einer Kontamination der medizinischen Flüssigkeit. Ferner ist es kaum möglich, die Temperatur der Lösung etwa durch Thermosonden zu überwachen.

Bei dem aus dem Dokument US-A-2,570,639 bekannten Blutbehälter ist diagonal gegenüber dem Auslaufstutzen eine Öffnung am Behälter vorgesehen, die mit einer perforierbaren Kappe dauerhaft verschlossen ist. Zum Schutz des Auslaufstutzens sowie der perforierbaren Kappe sind an die Ecken des Behälters Nasen angeformt, die allerdings das vom Behälter beispielsweise beim Transport beanspruchte Tot-Volumen vergrößern.

Der Erfindung liegt daher die Aufgabe zugrunde, einen Behälter für Infusions- oder dergleichen medizinische Lösungen zu schaffen, bei dem das Transportvolumen für die Lösung möglichst weitgehend ausgenutzt ist und der Auslaufstutzen sowie die Kappe geschützt bleiben.

Dazu ist erfindungsgemäß bei dem eingangs genannten Behälter vorgesehen, daß ein zweiter, die zweiten benachbarten Seitenwände verbindender, in Richtung einer der gegenüberliegenden ersten beiden Seitenwände zurückversetzter Seitenwandabschnitt vorgesehen ist, in welchem eine Öffnung angeordnet ist, die bezüglich der Behältermitte dem Auslaufstutzen gegenüberliegt und mit einer perforierbaren Kappe dauerhaft verschlossen ist, wobei der Auslaufstutzen und die Öffnung innerhalb eines rechteckigen, insbesondere quadratischen Umrisses angeordnet sind, welcher sich durch den Schnitt der vier Seitenwände einschließlich deren Verlängerungen ergibt. Durch die Erfindung wird der tote Raum beim Versand des Behälters in Kartons oder dergleichen minimal.

Wenn die Seitenwand des Behälters kaum breiter ist als der größte Außendurchmesser des Auslaufstutzens und eine Breite hat, die etwa einem Fünftel der Höhe des Behälters entspricht, läßt sich der Behälter bequem in einem relativ schmalen Raum, beispielsweise unter dem Sitz im Fluggerät unterbringen. Für die Höhe und Breite des Behälters wird die quadratische Form aus ästhetischen Gründen bevorzugt.

Die Handhabung des Behälters am Operationstisch wird vereinfacht, wenn der Behälter in weiterer Ausgestaltung der Erfindung mit einer Aufhängevorrichtung ausgerüstet ist. Diese kann aus einem Steg bestehen, welcher mit einer Durchbohrung versehen und aus der Seitenwand neben dem Ansatz ausgeformt ist.

Zweckmäßig kann an dem Behälter ein Handgriff vorgesehen sein, wobei zur Minderung des Totraums in der Verpackung bevorzugt ein Teil einer Seitenwand einwärts versenkt und von einem angeformten Handgriff überbrückt ist. Dabei erweist es sich als zweckmäßig, daß der Teil der Seitenwand neben dem Abschnitt der ersten Seitenwand, etwa in der Mitte derselben ausgebildet ist.

Der Behälter läßt sich besonders gut aus Kunststoff herstellen, wobei Polypropylen bevorzugt wird. Damit ist der Behälter nicht nur inert gegenüber verschiedenen chemischen Substanzen, sondern auch bei Temperaturen von 120° Celsius sterilisierbar, ohne daß eine formverändernde Hitzebelastung oder eine Veränderung der Vernetzungsstruktur des Polymers zu befürchten wäre. Da Polypropylen weniger porös ist als andere Kunststoffe, reduzieren sich die Kontaminationsrisiken, beispielsweise in der Form von diffundierendem Sauerstoff.

Schließlich erweist es sich für die Stabilität des Kunststoffbehälters als sehr günstig, wenn die obere und die untere Wand mit verstärkenden Profilierungen versehen sind, die als jeweils ein Paar gegenüberliegender Vertiefungen in der Nähe der abgerundeten Kanten ausgebildet sein können, wobei die beiden Böden der einander gegenüberliegenden Vertiefungen miteinander verbunden sind.

Die Erfindung wird nachstehend anhand des in der beigefügten Zeichnung dargestellten Ausführungsbeispiels beschrieben. Es zeigen:
- Fig. 1:: eine Draufsicht auf einen mit den Merkmalen der Erfindung ausgerüsteten Behälter, und
- Fig. 2:: eine Seitenansicht des Behälters aus Fig. 1, teilweise im Schnitt längs der Linie II-II.

Der Behälter weist eine obere, im wesentlichen ebene und nahezu quadratische Wand 2 und eine gleichartig gestaltete, im wesentlichen ebene untere Wand 4 auf, die über zwei Paare einander gegenüberliegender Seitenwände 6, 8 und 10, 12 miteinander verbunden sind. Auf diese Weise besitzt der Behälter eine im wesentlichen quaderförmige Gestalt mit abgerundeten Kanten und Ecken, wobei die Tiefe t jeder der Seitenwände 6, 8, 10, 12 etwa einem Fünftel der Höhe h der oberen Wand 2 oder der unteren Wand 4 beträgt. Die über alles genommene Breite b des Behälters ist etwa gleich seiner Höhe h.

Der Behälter gewinnt dadurch ein eigenwilliges Aussehen, daß der der Seitenwand 10 benachbarte Abschnitt 14 der Seitenwand 8, der etwa ein Drittel ihrer Länge ausmacht, in Richtung auf die gegenüberliegende Seitenwand 6 geneigt ist. Die Neigung ist so gewählt, daß ein aus dem Abschnitt 14 nach außen ausgeformter Auslaufstutzen 18 weder über eine Verlängerung des restlichen Teils der Seitenwand 8 noch über eine Verlängerung der benachbarten Seitenwand 10 nicht nur nicht vorsteht, sondern soweit zurückversetzt ist, daß ein in die Öffnung des Auslaufstutzens 18 eingesetzter Gummistopfen und eine darüber auf den Auslaufstutzen 18 aufgeschraubte Verschlußkappe nicht über die genannten Verlängerungen der Seitenwände 8 und 10 vorstehen. Die Tiefe t ist nur unbedeutend größer als der größte Außendurchmesser der für den Auslaufstutzen 18 geeigneten, nicht dargestellten Norm-Schraubkappe (entsprechend der dem Behältervolumen entsprechenden DIN-Norm).

Entsprechend ist die der Seitenwand 8 gegenüberliegende Seitenwand 6 längs eines der Seitenwand 12, welche der Seitenwand 10 gegenüberliegt, benachbarten Abschnittes 16 derart schräg nach einwärts geneigt, daß sich die Abschnitte 14 und 16 parallel zueinander erstrecken.

Aus dem Abschnitt 16 steht ein zylindrischer Ansatz 20 nach außen vor, dessen freies Ende ringförmig verdickt ist und eine Öffnung in das Innere des Behälters umschließt. Über die Öffnung des Ansatzes 20 ist eine dünne, innen mit Dichtmasse beschichtete Metallkappe 22, die Verdickung umgreifend, dauerhaft und dichtend aufgezogen. Der größte Außendurchmesser der Metallkappe ist kleiner als die Tiefe t. Die Länge des Abschnitts 16 und damit seine Zurückversetzung ist so gewählt, daß die Kappe weder über eine Verlängerung des restlichen Teils der Seitenwand 6 noch über eine Verlängerung der Seitenwand 12 vorsteht. Man erkennt, daß der Ansatz 20 und der Auslaufstutzen 18 einander bezüglich der Mitte des Behälters gegenüberliegen.

Der Abschnitt 16 weist am Übergang zum restlichen Teil der Seitenwand 6 einen in der Ansicht nach Fig. 1 winkelig erscheinenden Einwärtsversatz, bestehend aus einem zum restlichen Teil der Seitenwand 6 parallelen Wandstück 24 und einem zur Seitenwand 12 parallelen Wandstück 26. Der winkelige Einwärtsversatz wird mittig von einer festen, angeformten Leiste 28 ausgefüllt, welche von einem Durchgangsloch 30 durchsetzt ist. Der winkelige Einwärtsversatz mit Leiste 28 und Bohrung 30 bilden eine Aufhängevorrichtung für den Behälter, deren Funktion noch erläutert wird.

Das mittlere Drittel der Seitenwand 8 ist als ein einwärtsversetzter Abschnitt 32 mit Flanken 33 und 34 an den Übergängen zum Abschnitt 14 beziehungsweise zum restlichen Teil der Seitenwand 8 ausgebildet. Diese Einsenkung wird durch einen mittig an die Flanken 33 und 34 angeformten Steg 40 überbrückt, wobei die außenliegende Kante oder Fläche des Stegs 40 mit der Seitenwand 8 bündig verläuft. Dadurch ergibt sich ein versenkter Handgriff 38.

Der Behälter wird hergestellt aus zwei gleichartigen Polypropylen-Halbschalen, wobei zu einer Halbschale die obere Wand 2 und die oberen Hälften der Seitenwände und zur anderen Schale die untere Wand 4 und die unteren Hälften der Seitenwände gehören. Beide Halbschalen werden längs der an den Seitenflächen umlaufenden (in Fig. 2 bei 36 nur angedeuteten) Halbschalenkanten miteinander verschweißt, so daß sich ein mediumdichter Behälter mit einer Hauptöffnung am Auslaufstutzen 18 und einer Nebenöffnung an dem gegenüberliegenden Ansatz 20 sowie mit einem Volumen von beispielsweise 5000 ml ergibt.

Um der oberen Wand 2 sowie der unteren Wand 4 eine größere Stabilität zu verleihen, ist jede von ihnen mit zwei Profilierungen in Form kegelstumpfförmiger Einsenkungen im Bereich der gegenüberliegenden öffnungsfreien Ecken des Behälters versehen. In der Zeichnung sind die beiden Einsenkungen 42 und 44 der oberen Wand 2 sowie nur eine der beiden Einsenkungen 46 in der unteren Wand 4 zu erkennen. Man sieht, daß die insgesamt vier Einsenkungen paarweise einander derart gegenüberliegen, daß zwei gegnüberliegende Einsenkungen 44, 46 einen gemeinsamen Boden 48 haben. Damit stützen sich die obere Wand 2 und die untere Wand 4 wechselseitig aufeinander ab.

Schließlich ist noch zu erwähnen, daß die äußere Gestaltung des Auslaufstutzens 18 der DIN-Norm für Infusionsflaschen entspricht und daher mit einem nicht dargestellten Normstopfen sowie einer diesen übergreifenden, ebenfalls nicht dargestellten Schraubkappe verschlossen werden kann.

Bei Benutzung des dargestellten Behälters kann dieser über den Auslaufstutzen 18 beispielsweise mit einer organprotektiven Lösung, wie sie beispielsweise zur Organpräservation in situ benötigt wird, gefüllt und verschlossen werden. Der am Handgriff 38 transportierbare Behälter kann dann an einem am Operationstisch üblicherweise vorhandenen Haken eines Galgens mittels der beschriebenen Aufhängevorrichtung aufgehängt werden, wobei der Haken die Bohrung 30 durchdringt. Der Auslaufstutzen 18 weist dann nach unten und die Abschnitte 14 und 16 erstrecken sich dann horizontal. Zur Entnahme der Lösung wird durch den Stopfen des Auslaufstutzens 18 ein Auslaufdorn hindurchgeführt und durch die Kappe 22 ein Belüftungsdorn von oben in den Behälter eingeführt. Ferner kann durch die Kappe 22 eine Thermosonde eingeführt werden. Schließlich ist es des weiteren möglich, über den die Kappe 22 durchdringenden Belüftungsdorn das Innere des Behälters im Zuge der auslaufenden Flüssigkeit mit einem Inertgas oder mit Druck zu beaufschlagen. Dabei bleibt die Entnahmeanordnung am Auslaufstutzen 18 unberührt.

## Patentansprüche

1. Behälter für Infusions- oder dergleichen medizinische Lösungen mit einer oberen (2) und einer unteren Wand (4), die über zwei Paare einander gegenüberliegender Seitenwände (6, 8, 10, 12) miteinander verbunden sind, mit einem Auslaufstutzen (18), welcher durch einen Stopfen und eine Schraubkappe verschließbar ist und welcher in einem ersten Seitenwandabschnitt (14) vorgesehen ist, der zwei erste benachbarte Seitenwände (8, 10) miteinander verbindet und der in Richtung einer der gegenüberliegenden Seitenwände (6, 12) zurückversetzt ist, dadurch gekennzeichnet, daß ein zweiter, die zweiten benachbarten Seitenwände (6, 12) verbindender, in Richtung einer der gegenüberliegenden ersten beiden Seitenwände (8, 10) zurückversetzter Seitenwandabschnitt (16) vorgesehen ist, in welchem eine Öffnung (20) angeordnet ist, die bezüglich der Behältermitte dem Auslaufstutzen gegenüberliegt und mit einer perforierbaren Kappe (22) dauerhaft verschlossen ist, wobei der Auslaufstutzen (18) und die Öffnung (20) innerhalb eines rechteckigen, insbesondere quadratischen Umrisses angeordnet sind, welcher sich durch den Schnitt der vier Seitenwände (6, 8, 10, 12) einschließlich deren Verlängerungen ergibt.

2. Behälter nach Anspruch 1, gekennzeichnet durch einen erhabenen Ansatz (20), an dessen freiem Ende die Öffnung ausgebildet ist.

3. Behälter nach Anspruch 1 oder 2, gekennzeichnet durch eine flache, im wesentliche quaderförmige Form mit gerundeten Ecken und Kanten.

4. Behälter nach Anspruch 3, dadurch gekennzeichnet, daß die Tiefe (t) des Behälters etwa ein Fünftel der Breite (b) beträgt und nicht wesentlich größer ist, als die größte Außenabmessung des Auslaufstutzens (18).

5. Behälter nach Anspruch 3 oder 4, dadurch gekennzeichnet, daß die Höhe (h) und die Breite (b) im wesentlichen gleich sind.

6. Behälter nach einem der vorstehenden Ansprüche, gekennzeichnet durch eine Aufhängevorrichtung.

7. Behälter nach Anspruch 6, dadurch gekennzeichnet, daß die Aufhängevorrichtung aus einer Leiste (28) besteht, welche mit einer Durchbohrung (30) versehen und aus der Seitenwand (6) neben dem Ansatz (20) ausgeformt ist.

8. Behälter nach einem der vorstehenden Ansprüche, dadurch gekennzeichnet, daß ein Teil (32) einer Seitenwand (8) einwärts versenkt und von einem angeformten Handgriff (40) überbrückt ist.

9. Behälter nach Anspruch 8, dadurch gekennzeichnet, daß der Teil (32) neben dem den Auslaufstutzen (18) aufweisenden Abschnittt (14) der Seitenwand (8), etwa in der Mitte derselben, ausgebildet ist.

10. Behälter nach einem der vorstehenden Ansprüche, dadurch gekennzeichnet, daß die obere (2) und die untere Wand (4) mit verstärkenden Profilierung (42, 44, 46) versehen sind.

11. Behälter nach Anspruch 10, dadurch gekennzeichnet, daß die Profilierung aus zwei Paaren einander gegenüberliegender und sich aufeinander abstützender kegelstumpfförmiger Einsenkung (44, 46) bestehen.

12. Behälter nach einem der vorstehenden Ansprüche, dadurch gekennzeichnet, daß er aus einem Kunststoff, insbesondere Polypropylen besteht.

13. Behälter nach einem der vorstehenden Ansprüche, gekennzeichnet durch ein Volumen, das 3 l oder 10 l beträgt oder zwischen 3 l und 10 l liegt.

## Claims

1. A container for infusion solutions or similar medicinal solutions, having an upper (2) and a lower wall (4) connected to each other by two pairs of opposing sidewalls (6, 8, 10, 12) and having a discharge pipe (18) closeable by a stopper and a screw cap and provided in a first sidewall portion (14) connecting two first adjacent sidewalls (8, 10) and set back towards one of the opposite sidewalls (6, 12), characterised in that a second sidewall portion (16) is provided which connects the second adjacent sidewalls (6, 12), is set back towards one of the opposite two first sidewalls (8, 10) and in which is arranged an opening (20) located opposite the discharge pipe relative to the container centre and permanently closed by a pierceable cap (22), the discharge pipe (18) and the opening (20) being arranged within a right-angled, in particular square profile produced by the section through the four sidewalls (6, 8, 10, 12) including the extensions thereof.

2. A container according to claim 1, characterised by a projecting attachment (20), the opening being formed at the free end thereof.

3. A container according to claim 1 or 2, characterised by a flat, substantially cuboid-like form having rounded corners and edges.

4. A container according to claim 3, characterised in that the depth (t) of the container is approximately one fifth of the width (b) and is not substantially greater than the greatest outer dimension of the discharge pipe (18).

5. A container according to claim 3 or 4, characterised in that the height (h) and the width (b) are substantially equal.

6. A container according to any one of the preceding claims, characterised by a suspension device.

7. A container according to claim 6, characterised in that the suspension device comprises a tab (28) provided with a hole (30) and formed out of the sidewall (6) next to the attachment (20).

8. A container according to any one of the preceding claims, characterised in that part (32) of a sidewall (8) is recessed inwards and is bridged by a handle (40) formed thereon.

9. A container according to claim 8, characterised in that the part (32) is formed adjacent to the portion (14) of the sidewall (8) having the discharge pipe (18) and substantially in the centre of the said sidewall (8).

10. A container according to any one of the preceding claims, characterised in that the upper (2) and the lower wall (4) are provided with reinforcing profiling (42, 44, 46).

11. A container according to claim 10, characterised in that the profiling comprises two pairs of opposing depressions (44, 46) supported against each other and having the shape of a truncated cone.

12. A container according to any one of the preceding claims, characterised in that it is made of plastics, in particular polypropylene.

13. A container according to any one of the preceding claims, characterised by a volume of 3l or 10l or between 3l and 10l.

## Revendications

1. Récipient pour solutions d'infusion ou médicinales similaires avec une paroi supérieure (2) et une paroi inférieure (4) qui sont reliées l'une à l'autre par l'intermédiaire de deux paires de parois latérales opposées (6, 8, 10, 12), avec une tubulure d'écoulement (18) qui est fermable par un tampon et un bouchon fileté et qui est prévu dans une première section de paroi latérale (14) qui relie l'une à l'autre deux premières parois latérales voisines (8, 10) et qui est décalée vers l'arrière dans la direction d'une des parois latérales opposées (6, 12), caractérisé en ce qu'il est prévu une deuxième section de paroi latérale décalée vers l'arrière (16), reliant les deux parois latérales voisines (6, 12), dans la direction d'une des deux premières parois latérales opposées (8, 10), dans laquelle est disposée une ouverture (20) qui par rapport au centre du récipient est opposée a la tubulure d'écoulement et est fermée durablement avec un bouchon perforé (22), la tubulure d'écoulement (18) et l'ouverture (20) étant disposés à l'intérieur d'un contour rectangulaire, en particulier carré, qui résulte de la coupe des quatre parois latérales (6, 8, 10, 12), y compris leurs prolongements.

2. Récipient selon la revendication 1, caractérisé par un embout en relief (20) à l'extrémité libre duquel est formée l'ouverture.

3. Récipient selon la revendication 1 ou 2, caractérisé par une forme plate, sensiblement carrée avec des angles et des bords arrondis.

4. Récipient selon la revendication 3, caractérisé en ce que la profondeur (t) du récipient est d'environ un cinquième de la largeur (b) et n'est pas sensiblement plus grande que la dimension extérieure la plus grande de la tubulure d'écoulement (18).

5. Récipient selon la revendication 3 ou 4, caractérisé en ce que la hauteur (h) et la largeur (b) sont sensiblement égales.

6. Récipient selon l'une des revendications précédentes, caractérisé par un dispositif de suspension.

7. Récipient selon la revendication 6, caractérisé en ce que le dispositif de suspension est constitué d'une baguette (28), qui est munie d'un perçage (30) et formée à partir de la paroi latérale (6) près de l'embout (20).

8. Récipient selon l'une des revendications précédentes, caractérisé en ce qu'une partie (32) d'une paroi latérale (8) est enfoncée vers l'intérieur et surmontée d'une poignée formée (40).

9. Récipient selon la revendication 8, caractérisé en ce que la partie (32) est formée près de la section (14), présentant la tubulure d'écoulement (18), de la paroi latérale (8), à peu près au centre de celle-ci.

10. Récipient selon l'une des revendications précédentes, caractérisé en ce que la paroi supérieure (2) et la paroi inférieure (4) sont munies d'un profilage de renforcement (42, 44, 46).

11. Récipient selon la revendication 10, caractérisé en ce que le profilage est constitué de deux paires de cavités (44, 46) tronconiques opposées l'une à l'autre et s'appuyant l'une sur l'autre.

12. Récipient selon l'une des revendications précédentes, caractérisé en ce qu'il est constitué de matière plastique, en particulier de polypropylène.

13. Récipient selon l'une des revendications précédentes, caractérisé par un volume qui est de 3 L ou 10 L ou entre 3 L et 10 L.
